# EUROPÄISCHE PATENTSCHRIFT

(11) **EP 1 152 385 B1**
(45) Veröffentlichungstag und Bekanntmachung des Hinweises auf die Patenterteilung: **15.11.2006**
(21) Anmeldenummer: 01110436.1
(22) Anmeldetag: 27.04.2001
(51) Int. Cl.: G09F 15/00

(54) **Schildvorrichtung**
Sign device
Dispositif à panneau

(30) Priorität: 04.05.2000 DE 20007989 U
(43) Veröffentlichungstag der Anmeldung: 07.11.2001
(73) Patentinhaber: Informationstechnik Meng GmbH, 55765 Birkenfeld (DE)
(72) Erfinder: Meng, Rainer, 55767 Schwollen (DE)
(74) Vertreter: Finck, Dieter

(56) Entgegenhaltungen:
- EP-A- 0 759 604
- DE-A- 2 808 410
- DE-A- 3 403 751
- DE-C- 4 040 124

## Beschreibung

Die Erfindung betrifft eine Schildvorrichtung mit einem Träger in Form eines Rechtecks, der ein Tragelement und senkrecht dazu eine elastisch ausgebildete Umrandung mit vier Innenflächen aufweist, von denen wenigstens zwei gegenüberliegend Vorsprünge aufweisen, und mit einer in die Umrandung einpassbaren rechteckigen Platte mit vier Seitenrändern, von denen wenigstens zwei gegenüberliegend durchgehende Aussparungen für einen lösbaren Schnappeingriff mit den Vorsprüngen der Umrandung aufweisen.

Bei einer solchen aus der DE 28 08 410 C2 bekannten Schildvorrichtung ist der Schildträger als dünne Platte ausgebildet und mit einer abnehmbaren Kappe versehen, die mit entsprechenden Nasen in Nuten des Schildträgers einrastet. Zum Verbindungsteil hin befindet sich eine ringförmige Anschlagfläche zur Erzielung eines bündigen Abschlusses mit der Kappe.

Die der Erfindung zugrundeliegende Aufgabe besteht darin, die Schildvorrichtung der eingangs beschriebenen Art so auszubilden, daß zur Schaffung eines nahezu rahmenlosen Designs, das nur eine sehr schmale, zur Oberseite der Platte im wesentlichen bündige Umrandung hat, unabhängig von der Formatgröße das Einsetzen, Austauschen und Halten von der das Schild bildenden Platte problemlos möglich ist und Temperaturschwankungen auf die Halterung der Platte in der Umrandung keinen Einfluß haben.

Diese Aufgabe wird ausgehend von der Schildvorrichtung der eingangs beschriebenen Art dadurch gelöst, daß der aus rahmenförmigen Tragelementen mit Umrandung bestehende Träger längs wenigstens zwei benachbarter oder diagonal gegenüberliegender Ecken getrennt ist, wodurch wenigstens zwei Tragelementteile mit zugehöriger Umrandung gebildet werden. Die elastische Ausbildung der Umrandung besteht aus einer Federlagerung der Tragelementteile, die eine rückstellbare Aufweitung des eckenseitig getrennten Trägers zuläßt.

Die Federlagerung kann dabei von einem Federbügel gebildet werden, der an einem flachen Wandhalterelement auf der den Tragelementteilen zugewandten Seite angeordnet ist und an den Tragelementteilen so angreift, daß die eckenseitigen Abstände der Umrandung entgegen der Federvorspannung vergrößerbar sind.

Das Wandhalterelement entspricht in seiner Form gewöhnlich der des Trägers oder ist etwas kleiner als dieser und läßt sich mit Hilfe von entsprechend vorgesehenen Langlöchern mit Hilfe von Schrauben oder mittels doppelter Haftstreifen an einer Wandfläche befestigen.

Der Federbügel kann aus einem Federstahldraht bestehen, der um eine eckenseitige Halterung geführt und im Abstand davon am Wandhalterelement an daran festgelegten Fixierelementen angreift, die in einem von der gewünschten Federvorspannung bestimmten Abstand zur Umrandung angeordnet sind.

Zweckmäßigerweise ist dabei in jedem Tragelement im Abstand von der Ecke jeweils eine sich in seiner Längsrichtung erstreckende Aussparung ausgebildet, die an ihrem eckenfernen Ende eine zum Wandhalterelement hinweisende Schulter hat, die mit dem Federbügel in Eingriff steht, so daß gegenüberliegende Umrandungen, die durch Federvorspannung an den Ecken gegeneinanderliegend gehalten werden, unter Kraftaufwand und Erhöhung der Rückstellkraft voneinander entfernt werden können, um das Einsetzen oder Herausnehmen einer Platte zu ermöglichen.

Um die Aufweitbewegung der Umrandung zu begrenzen, werden trägerelementteilseitige und wandhalterelementseitige Anschläge vorgesehen, die bei einer bestimmten Aufweitung in Kontakt kommen. Vorteilhafterweise werden dabei die tragelementteilseitigen Anschläge von dem eckennahen Ende jeder Aussparung gebildet. Die Schulter ist bei einer vorteilhaften Ausgestaltung die der Umrandung zugewandte Stirnseite eines an jedem Tragelementteil ausgebildeten, zum Wandhalterelement hin gerichteten Stegs, der von der zugeordneten Ecke im Abstand angeordnet ist.

Jeder Steg kann an seinem dem Wandhalterelement zugewandten Ende einen Tragflansch aufweisen, der in einer zum Tragelementteil parallelen Ebene liegt und vor der Ecke endet.

Zwischen den beiden Tragflanschen der einer Ecke zugeordneten Tragelementteile kann ein Niederhaltestück angeordnet werden, das auf dem Wandhalterelement aufsitzt, die Tragflansche der angrenzenden Tragelementteile mit einem Bewegungsspiel übergreift und gleichzeitig die eckenseitige Halterung für den Federbügel aufweist.

Das Niederhaltestück kann dabei ein die Ecke überbrückendes, bezüglich der zugeordneten Ecke innerhalb des Federbügels liegend vorgesehenes Langloch mit einer Innenschulter für die Auflage des Kopfs einer Schraube aufweisen. Zu diesem Langloch ist in dem Wandhalterelement ein weiteres Langloch fluchtend ausgerichtet, so daß sich das Niederhaltestück und das Wandhalterelement mit Hilfe von Schrauben aneinander oder auch gleichzeitig an einer Wandfläche festlegen lassen.

Durch die Aussparungen in jedem rahmenseitigen Tragelementteil kann sich jeweils ein Schulterflansch an einem Ansatz des Niederhaltestücks hindurch in Eingriff unter einen Innenflansch des Wandhalterelements erstrecken, wodurch die Bauelemente der Schildvorrichtung aneinandergehalten werden.

Das Wandhalterelement kann von einem Außenrahmen und einem daran angrenzenden Innenrahmen gebildet werden, der eine eckenseitige Innenschulter aufweist, die ein Flansch am Niederhaltestück untergreift, was eine gleichmäßige Fixierung der Bauelemente der Schildvorrichtung gewährleistet.

Die eckenseitige Halterung des Federbügels kann auch am Wandhalterelement ausgebildet werden.

Als rahmenförmige Träger werden Edelstahlpreßteile bevorzugt. Das Wandhalterelement wird vorzugsweise in einem oder zwei Stücken aus Kunststoffspritzguß hergestellt. Die als Abdeckung verwendete Scheibe kann aus einem transparenten Material bestehen.

Bei sehr großen Formaten der Schildvorrichtung kann es erforderlich werden, den unteren Umfangsrand zu fixieren, damit das Eigengewicht der Platte die federnde Haltekraft der Umrandung nicht überwinden kann. Die gegenüberliegende obere Umrandung muß dann in diesem Fall ausreichenden Bewegungsraum haben, um die gewünschte Funktion bezüglich der Demontage oder Montage der Platte zu gewährleisten.

Anhand von Zeichnungen werden beispielsweise Ausführungsformen der Erfindung näher erläutert. Es zeigt:
- Fig. 1: perspektivisch eine erste Ausführungsform einer Schildvorrichtung nach der Erfindung von oben,
- Fig. 2: schematisch im Schnitt die Federlagerung der Schildvorrichtung von Fig. 1,
- Fig. 3: in einer perspektivischen Teilansicht eine zweite Ausführungsform einer Schildvorrichtung,
- Fig. 4: in einer Ansicht wie Fig. 3 eine modifizierte Ausführungsform der Schildvorrichtung,
- Fig. 5: den Schnitt V-V von Fig. 4 und
- Fig. 6: den Schnitt VI-VI von Fig. 4.

Die in Fig. 1 und 2 gezeigte Schildvorrichtung besteht aus einem rahmenförmigen Träger 11 und einer transparenten Platte 17 in Form eines Rechtecks. Der Träger 11 besteht aus einem flachen Tragelement 12, von dem senkrecht eine an Ecken 14 aneinanderstoßende Umrandung 13 mit Innenflächen 15 hochsteht. Die in die Umrandung 13 eingepaßte Platte 17 hat auf zwei gegenüberliegenden Seitenrändern eine durchgehende, sich in ihrer Längsrichtung erstreckende Aussparung 18, die in Fig. 1 gestrichelt eingezeichnet ist. Auf zwei gegenüberliegenden Innenflächen 15 der Umrandung 13 sind jeweils zwei voneinander beabstandete Vorsprünge 16 ausgebildet, deren Größe dem Eingriff in die Aussparungen 18 der Platte 17 angepaßt sind.

Das Tragelement 12 ist längs einer sich zwischen zwei diagonal gegenüberliegenden Ecken 14 erstreckenden Fuge 20 geteilt, wodurch zwei Tragelementteile 32 mit jeweils zwei rechtwinklig abstehenden Umrandungen 13 gebildet werden, die längs der Ecken 19 verbunden und längs der Ecken 14 getrennt sind.

Wie in Fig. 2 gezeigt ist, ist unterhalb der Tragelementteile 32 ein an einer nicht gezeigten Wand festlegbares Wandhalterelement 26 vorgesehen.

Zwischen dem Wandhalterelement 26 und den beiden Tragelementteilen 32 ist eine Federlagerung 24 vorgesehen, die so wirkt, daß die Umrandungen 13 mit ihren Tragelementteilen 32 längs der Ecken 14 mit einer vorgegebenen Vorspannkraft aneinandergehalten werden, wobei jedoch bei entsprechender Gegenkraft ein Öffnen der Ecke 14 möglich wird, um die Platte 17 in die Umrandung 13 einsetzen zu können. Bei dieser Aufweitung erhöht sich die Rückstellkraft der Federlagerung 24.

Bei der in den Fig. 3 bis 6 gezeigten Ausgestaltung der Schildvorrichtung ist der rechteckige Träger 11 an allen vier Ecken 14 aufgetrennt, so daß das rahmenförmige rechteckige Tragelement 12 vier Tragelementteile 32 aufweist, von denen jedes mit einer vertikal abstehenden Umrandung 13 mit einem an seiner Innenfläche 15 sich durchgehend in seiner Längsrichtung erstreckenden Vorsprung 16 versehen ist. Die Umrandungen 13 benachbarter Tragelementteile 32 stoßen längs der Ecken 14 aneinander.

Jedes Tragelementteil 32 endet vor der zugeordneten Ecke 14 in einen zur Umrandung 13 senkrechten und von ihr weg gebogenen Steg 34, dessen Ende zu einem Tragflansch 30 abgebogen ist, der sich in einer zu seinem Tragelementteil 32 parallelen Ebene erstreckt, die jedoch von der Umrandung 13 weiter entfernt ist als das Tragelementteil 32.

Ausgehend von der Höhe des Stegs 34 ist in dem Tragelementteil 32 zur Ecke 14 hin eine Aussparung 42 ausgebildet, deren eckennahes Ende einen Anschlag 31 bildet, der sich parallel zur Umrandung 13 in Richtung des Tragflansches 30 und bis zur Ecke 14 erstreckt. Die Stirnseite des Stegs 34 bildet auf der Seite der Aussparung 42 eine Schulter 29.

Unterhalb der Tragelementteile 32 ist das an der Wand 36 (Fig. 5 und 6) festlegbare Wandhalterelement 26 vorgesehen.

In der Ausgestaltung von Fig. 3 bis 6 besteht die Federlagerung aus einem Federbügel 25 aus Federdrahtstahl, der an seinen Enden jeweils an einem Fixierungselement 28 gehalten ist, das an dem Wandhalterelement 26 in einem Abstand von der Ecke 14 angeordnet ist und das im Bereich der Ecke 14 durch eine lagefeste eckenseitige Halterung hindurchgeführt ist, die bei der Ausgestaltung von Fig. 3 von zwei Fixierungselementen gebildet wird, die an dem Wandhalterelement 26 festgelegt sind.

Wenn zwei Tragelementteile 32 unter Bildung einer Ecke 14 angeordnet sind, ist der Federbügel 25 durch die eckenseitige Halterung 27 geführt und erstreckt sich durch die Aussparungen 42 zu den Fixierungselementen 28 derart, daß er an der jeweiligen Schulter 29 anliegt, die von der umrandungsseitigen Stirnseite des Stegs 34 gebildet wird. Die Einwärtsbewegung der Tragelementteile 32 ist durch das Aneinanderstoßen der Umrandungen 13 an der Ecke 14 begrenzt. Die maximale Federaufweitung wird durch den Kontakt der Anschläge 31 an den Tragelementteilen 32 mit Anschlägen 33 an dem Wandhalterelement 26 bestimmt.

Damit die in Fig. 3 und 4 zum Wandhalterelement 26 vertikale Lagefixierung der einzelnen Bauteile gewährleistet wird, wird, wie in Fig. 4 bis 6 gezeigt ist, ein Niederhaltestück 35 in jedem Eckbereich eingesetzt.

Jedes Niederhaltestück 35 hat zwei Ansätze 44, die jeweils in Schulterflanschen 43 enden, welche in die zugeordnete Aussparung 42 des Tragelementteils 32 ragen. In diesem Bereich befindet sich an dem Wandhalterelement 26 ein Innenflansch 51, den der Schulterflansch 43 untergreift.

In der Ausgestaltung von Fig. 6 ist das Wandhalterelement 26 in einen Außenrahmen 50 mit dem Innenflansch 51 und einem Innenrahmen 47 mit einer Innenschulter 48 unterteilt. Das Niederhaltestück 35 ragt, wie in Fig. 5 gezeigt ist, mit einem Flansch 49 unter die Innenschulter 48 des Innenrahmens 47. Das Niederhaltestück 35 wird an dem Wandhalterelement 26 befestigt, wodurch es durch einen Schulterflansch 43 und seinen Flansch 49 fixiert ist und im Gegensatz zur Ausgestaltun von Fig. 3 gleichzeitig den Federbügel 25 als eckenseitige Halterung 27 fixiert.

Die Festlegung des Niederhaltestücks 35 an dem Wandhalterelement 26 kann durch eine Schraube 40 erfolgen, die durch ein Langloch in dem Niederhaltestück 35, das im wesentlichen diagonal zu den aneinanderstoßenden Tragelementteilen 32 verläuft und durch ein entsprechendes Langloch 41 in dem Wandhalterelement 26 hindurch in die Wand 36 geschraubt wird, wobei ihr Kopf 39 an einer Innenschulter 38 im Langloch 37 des Niederhaltestücks 35 aufliegt und dadurch letzteres gegen das Wandhalterelement 26 drückt. Dabei ist die Anordnung so bemessen, daß zwischen dem Tragflansch 30 des Tragelementteils 32 und dem Niederhaltestück 35 ein ausreichendes Bewegungsspiel, wie es in Fig. 6 gezeigt ist, verbleibt, damit die Umrandung 13 mit ihrem Tragelement 32 in der vorgegebenen Ebene frei bewegbar ist.

Wie aus Fig. 5 und 6 zu sehen ist, ist die Platte 17 mit ihrer Aussparung 18 in Eingriff mit dem Vorsprung 16 in der Umrandung 13 fixiert und drückt eine Einlegeplatte 45, beispielsweise aus weißem Kunststoff mit Beschriftung, gegen die Tragelementteile 32 und das Niederhaltestück 35. Zwischen dem Innenrahmen 47 und der Einlegeplatte 45 ist dabei eine mit dem Innenrahmen 47 verklebte Stützlatte 46, beispielsweise aus Aluminium angeordnet.

## Patentansprüche

1. Schildvorrichtung
- mit einem Träger (11) in Form eines Rechtecks, der ein Tragelement (12) und senkrecht dazu eine elastisch ausgebildete Umrandung (13) mit vier Innenflächen (15) aufweist, von denen wenigstens zwei gegenüberliegend Vorsprünge (16) aufweisen, und
- mit einer in die Umrandung (13) einpassbaren rechteckigen Platte (17) mit vier Seitenrändern, von denen wenigstens zwei gegenüberliegend durchgehende Aussparungen (18) für einen lösbaren Schnappeingriff mit den Vorsprüngen (16) der Umrandung (13) aufweisen,
**dadurch gekennzeichnet, daß**
- der Träger (11) rahmenförmig ausgebildet ist und unter Bildung von wenigstens zwei Tragelementteilen (32) mit zugehöriger Umrandung (13) längs wenigstens zwei benachbarter oder diagonal gegenüberliegender Ecken (14) getrennt ist, und
- daß die elastische Ausbildung der Umrandung (13) eine Federlagerung (24) der Tragelementteile (32) für eine rückstellbare Aufweitung der Umrandung (13) aus der Stellung, in der die Umrandung (13) eckenseitig aneinanderliegend gehalten ist, aufweist.

2. Schildvorrichtung nach Anspruch 1, **dadurch gekennzeichnet, daß** auf der keine Umrandung aufweisenden Seite des Trägers (11) ein flaches Wandhalteelement (26) vorgesehen ist und daß die Trägerelementteile (32) und das Wandhalterelement (26) Anschläge (31, 33) zum Begrenzen der Aufweitbewegung der Umrandung (13) aufweisen.

3. Schildvorrichtung nach Anspruch 2, **dadurch gekennzeichnet, daß** die Federlagerung von einem Federbügel (25) gebildet wird, der an dem Wandhalterelement (26) auf der den Tragelementteilen (32) zugewandten Seite angeordnet ist und an den Tragelementteilen (32) so angreift, daß eckenseitige Abstände der Umrandung (13) entgegen der Federvorspannung vergrößerbar sind.

4. Vorrichtung nach Anspruch 3, **dadurch gekennzeichnet, daß** der Federbügel (25) von einem Federstahldraht gebildet wird, der um eine eckenseitige Halterung (27) geführt und im Abstand davon am Wandhalterelement (26) an daran festgelegten Fixierelementen (28) angreift, die in einem von der gewünschten Federvorspannung bestimmten Abstand zur Umrandung (13) angeordnet sind.

5. Schildvorrichtung nach Anspruch 4, **dadurch gekennzeichnet, daß** in den Tragelementteilen (32) im Abstand von der Ecke (14) jeweils eine sich in seiner Längsrichtung erstreckende Aussparung (42) ausgebildet ist, die an ihrem eckenfernen Ende eine zum Wandhalterelement (26) hinweisende Schulter (29) hat, die mit dem Federbügel (25) in Eingriff steht, wobei das eckennahe Ende der Aussparung (42) den tragelementteilseitigen Anschlag (31) bildet.

6. Schildvorrichtung nach Anspruch 5, **dadurch gekennzeichnet, daß** die Schulter (29) die der Umrandung (13) zugewandte Stirnseite eines an jedem Tragelementteil (32) ausgebildeten, zum Wandhalterelement (26) hin gerichteten Stegs (34) ist, der vor der zugeordneten Ecke (14) angeordnet ist.

7. Schildvorrichtung nach Anspruch 6, **dadurch gekennzeichnet, daß** jeder Steg (34) an seinem dem Wandhalterelement (26) zugewandten Ende einen Tragflansch (30) aufweist, der in einer zum Tragelementteil (32) parallelen Ebene liegt und vor der Ecke (14) endet.

8. Schildvorrichtung nach Anspruch 7, **dadurch gekennzeichnet, daß** zwischen den beiden Tragflanschen (30) der einer Ecke (14) zugeordneten Tragelementteile (32) ein Niederhalterstück (35) angeordnet ist, das auf dem Wandhalterelement (26) aufsitzt, die Tragflansche (30) der angrenzenden Tragelementteile mit einem Bewegungsspiel übergreift und die eckenseitige Halterung (27) für den Federbügel (25) aufweist.

9. Schildvorrichtung nach Anspruch 8, **dadurch gekennzeichnet, daß** das Niederhaltestück (35) ein die Ecke (14) überbrückendes, bezüglich der zugeordneten Ecken (14) innerhalb des Federbügels (25) liegend vorgesehenes Langloch (37) mit einer Innenschulter (38) für die Auflage des Kopfes (39) einer Schraube (40) aufweist.

10. Schildvorrichtung nach Anspruch 9, **dadurch gekennzeichnet, daß** zu dem Langloch (39) in dem Niederhaltestück (35) ein Langloch (41) in dem Wandhalterelement (26) fluchtend ausgerichtet ist.

11. Schildvorrichtung nach einem der Ansprüche 8 bis 10, **dadurch gekennzeichnet, daß** sich durch die Aussparung (42) in jedem rahmenförmigen Tragelementteil (32) jeweils ein Schulterflansch (43) an einem Ansatz (44) des Niederhaltestücks (35) hindurch in Eingriff unter einen Innenflansch (51) des Wandhalterelements (26) erstreckt.

12. Schildvorrichtung nach einem der Ansprüche 8 bis 11, **dadurch gekennzeichnet, daß** das Wandhalterelement (26) aus einem Außenrahmen (46) und einem daran angrenzenden Innenrahmen (47) gebildet wird, der eine eckenseitige Innenschulter (48) aufweist, die ein Flansch (49) am Niederhaltestück (35) untergreift.

13. Schildvorrichtung nach einem der Ansprüche 1 bis 7, **dadurch gekennzeichnet, daß** die eckenseitige Halterung (27) des Federbügels (25) am Wandhalterelement (26) ausgebildet ist.

## Claims

1. A sign device
- with a carrier (11) in the form of a rectangle which has a support element (12) and perpendicularly thereto an elastically formed surround (13) with four inner surfaces (15), of which at least two have opposing projections (16), and
- with a rectangular plate (17) which can be fitted into the surround (13) and which has four lateral edges, of which at least two have opposing through-recesses (18) for releasable snap engagement with the projections (16) of the surround (13),
**characterised in that**
- the carrier (11) is in the form of a frame and is separated along at least two adjacent or diagonally opposed corners (14) to form at least two support element parts (32) with associated surround (13), and
- that the elastic configuration of the surround (13) has a resilient mounting (24) of the support element parts (32) for widening of the surround (13) which can recover from the position in which the surround (13) is retained mutually abutting on the corner side.

2. A sign device according to Claim 1, **characterised in that** on the side of the carrier (11) not having a surround a flat wall retaining element (26) is provided, and **in that** the support element parts (32) and the wall retaining element (26) have abutments (31,33) for limiting the widening movement of the surround (13).

3. A sign device according to Claim 2, **characterised in that** the resilient mounting is formed by a spring clip (25) which is arranged on the wall retaining element (26) on the side facing the support element parts (32) and which engages on the support element parts (32) in such a way that spacings of the surround (13) on the corner side can be increased counter to the spring preloading.

4. A sign device according to Claim 3, **characterised in that** the spring clip (25) is formed by a spring steel wire which is guided around a mounting (27) on the corner side and at a distance therefrom on the wall retaining element (26) engages on fixing elements (28) which are located thereon and which are disposed at a distance from the surround (13) determined by the desired spring preloading.

5. A sign device according to Claim 4, **characterised in that** in the support element parts (32), at a distance from the corner (14), a respective recess (42) extending in its longitudinal direction is formed which at its end remote from the corner has a shoulder (29) which faces towards the wall retaining element (26) and which is in engagement with the spring clip (25), wherein the end of the recess (42) near the corner forms the abutment (31) on the support element part side.

6. A sign device according to Claim 5, **characterised in that** the shoulder (29) is the end face facing the surround (13) of a web (34) which is formed on each support element part (32), is directed towards the wall retaining element (26) and which is arranged in front of the associated corner (14).

7. A sign device according to Claim 6, **characterised in that** each web (34) has at its end facing the wall retaining element (26) a support flange (30) which lies in a plane parallel to the support element part (32) and which ends before the corner (14).

8. A sign device according to Claim 7, **characterised in that** a hold-down member (35) is arranged between the two support flanges (30) of the support element parts (32) associated with one corner (14), which hold-down member is mounted on the wall retaining element (26), overlaps the support flanges (30) of the adjoining support element parts with a movement clearance and has the mounting (27) on the corner side for the spring clip (25).

9. A sign device according to Claim 8, **characterised in that** the hold-down member (35) has a slot (37) which spans the corner (14), which is provided to lie inside the spring clip (25) relative to the associated corners (14) and with an inner shoulder (38) to support the head (39) of a screw (40).

10. A sign device according to Claim 9, **characterised in that** a slot (41) in the wall retaining element (26) is aligned flush with the slot (39) in the hold-down member (35).

11. A sign device according to any one of Claims 8 to 10, **characterised in that** a respective shoulder flange (43) extends through the recess (42) in each frame-like support element part (32) on a projection (44) of the hold-down member (35) to engage under an inner flange (51) of the wall retaining element (26).

12. A sign device according to any one of Claims 8 to 11, **characterised in that** the wall retaining element (26) is formed from an outer frame (46) and an adjoining inner frame (47) which has an inner shoulder (48) on the corner side engaging under a flange (49) on the hold-down member (35).

13. A sign device according to any one of Claims 1 to 7, **characterised in that** the mounting (27) of the spring clip (25) on the corner side is formed on the wall retaining element (26).

## Revendications

1. Dispositif à panneau
- comprenant un support (11) en forme de rectangle, qui présente un élément porteur (12) et perpendiculairement à cela une bordure (13) conçue de façon élastique avec quatre surfaces internes (15), dont au moins deux présentent deux saillies (16) se faisant face, et
- avec une plaque rectangulaire (17), pouvant s'encastrer dans la bordure (13), avec quatre bords latéraux, dont au moins deux présentent des évidements (18) traversant se faisant face pour un engagement encliquetable détachable avec les saillies (16) de la bordure (13),
**caractérisé en ce que**
- le support (11) est conçu en forme de cadre et est séparé en formant au moins deux parties d'élément porteur (32) avec une bordure associée (13) le long au moins de deux angles (14) contigus ou opposés diagonalement, et
- **en ce que** la conception élastique de la bordure (13) présente un logement à ressort (24) des parties d'élément porteur (32) pour un élargissement pouvant être remis en position initiale de la bordure (13) à partir de la position dans laquelle la bordure (13) est maintenue l'une contre l'autre du côté angulaire.

2. Dispositif à panneau selon la revendication 1, **caractérisé en ce que** sur le côté ne présentant aucune bordure du support (11) un élément plat de maintien de paroi (26) est prévu et **en ce que** les parties d'élément porteur (32) et l'élément de maintien de paroi (26) présentent des butées (31, 33) pour limiter le mouvement d'élargissement de la bordure (13).

3. Dispositif à panneau selon la revendication 2, **caractérisé en ce que** le logement à ressort est formé par un étrier de ressort (25), qui est disposé sur l'élément de maintien de paroi (26) sur le côté orienté vers les parties d'élément porteur (32) et engrène sur les parties d'élément porteur (32) de manière telle que des écartements du côté angulaire de la bordure (13) peuvent être agrandis à l'encontre de la précontrainte de ressort.

4. Dispositif à panneau selon la revendication 3, **caractérisé en ce que** l'étrier de ressort (25) est formé par un fil de fer d'acier à ressorts qui est guidé autour d'une fixation (27) du côté angulaire et engrène, à distance de celle-ci, l'élément de maintien de paroi (26) sur des éléments de fixation fixes (28) qui sont disposés avec un écartement déterminé par la précontrainte de ressort souhaitée par rapport à la bordure (13).

5. Dispositif à panneau selon la revendication 4, **caractérisé en ce que** dans les parties d'élément porteur (32) à distance de l'angle (14) est conçu à chaque fois un évidement (42) s'étendant dans le sens longitudinal qui présente sur son extrémité éloignée des angles, un épaulement (29) indiquant l'élément de maintien de paroi (26) qui se trouve en prise avec l'étrier de ressort (25), l'extrémité proche des angles de l'évidement (42) formant la butée (31) du côté de la partie d'élément porteur.

6. Dispositif à panneau selon la revendication 5, **caractérisé en ce que** l'épaulement (29) qui est une face frontale orientée vers la bordure (13) d'une barrette (34) conçue sur chaque partie d'élément porteur (32), orientée vers l'élément de maintien de paroi (26), est disposé devant l'angle associé (14).

7. Dispositif à panneau selon la revendication 6, **caractérisé en ce que** chaque barrette (34) présente sur son extrémité orientée vers l'élément de maintien de paroi (26) une bride porteuse (30), qui se trouve dans un plan parallèle à une partie d'élément porteur (32) et se termine devant l'angle (14).

8. Dispositif à panneau selon la revendication 7, **caractérisé en ce que** entre les deux brides porteuses (30) des parties d'élément porteur (32) associées à un angle (14) est disposée une pièce serre-flan (35), qui se place sur l'élément de maintien de paroi (26), recouvre la bride porteuse (30) des parties d'élément porteur adjacentes avec un jeu de mouvement et présente la fixation (27) du côté angulaire pour l'étrier de ressort (25).

9. Dispositif à panneau selon la revendication 8, **caractérisé en ce que** la pièce serre-flan (35) présente un trou oblong (37) recouvrant l'angle (14), prévu en se situant à l'intérieur de l'étrier de ressort (25) par rapport aux angles associés (14) avec un épaulement intérieur (38) pour l'appui de la tête (39) d'une vis (40).

10. Dispositif à panneau selon la revendication 9, **caractérisé en ce qu'**un trou oblong (41), dans l'élément de maintien de paroi (26) est orienté par rapport au trou oblong (39) situé dans la pièce serre-flanc (35) en affleurement.

11. Dispositif à panneau selon l'une des revendications 8 à 10, **caractérisé en ce que** à chaque fois une bride d'épaulement (43) s'étend à travers l'évidement (42) dans chaque partie d'élément porteur (32) en forme de cadre sur une butée (44) de la pièce serre-flan en prise sous une bride intérieure (51) de l'élément de maintien de paroi (26).

12. Dispositif à panneau selon l'une des revendications 8 à 11, **caractérisé en ce que** l'élément de maintien de paroi (26) est formé d'un cadre extérieur (46) et d'un cadre intérieur adjacent à celui-ci (47), qui présente un épaulement interne (48) du côté angulaire, qu'une bride (49) située sur la pièce serre-flanc (35) saisit par en-dessous.

13. Dispositif à panneau selon l'une des revendications 1 à 7, **caractérisé en ce que** la fixation angulaire (27) de l'étrier de ressort (25) est conçu sur l'élément de maintien de paroi (26).
